# FASCICULE DE BREVET EUROPEEN

(11) **EP 0 838 583 B1**
(45) Date de publication et mention de la délivrance du brevet: **22.03.2000**
(21) Numéro de dépôt: 97402543.9
(22) Date de dépôt: 27.10.1997
(51) Int. Cl.: F02D 41/22, F02D 41/38

(54) **Dispositif de contrôle du fonctionnement d'un moteur diesel notamment de véhicule automobile**
Vorrichtung zur Überwachung des Betriebs eines Dieselmotors, insbesondere eines Kraftfahrzeuges
Apparatus for monitoring the operations of an engine, in particular the engine of a vehicle

(30) Priorité: 28.10.1996 FR 9613138
(43) Date de publication de la demande: 29.04.1998
(73) Titulaire: AUTOMOBILES PEUGEOT, 75116 Paris (FR); AUTOMOBILES CITROEN, 92200 Neuilly-sur-Seine (FR)
(72) Inventeur: Riou, Daniel, 92210 Saint Cloud (FR)
(74) Mandataire: Habasque, Etienne Joel Jean-François

(56) Documents cités:
- DE-A- 19 548 279
- US-A- 4 334 422
- US-A- 4 356 551
- US-A- 4 643 023
- PATENT ABSTRACTS OF JAPAN vol. 009, no. 149 (M-390), 25 juin 1985 & JP 60 026164 A (HITACHI KENKI KK), 9 février 1985,

## Description

La présente invention concerne un dispositif de contrôle du fonctionnement d'un moteur Diesel, notamment de véhicule automobile.

On sait que le couple que fournit un moteur Diesel dépend principalement de la quantité de carburant qui est injectée dans celui-ci. Cependant, une mauvaise maîtrise de cette quantité injectée ou du moment à laquelle elle est injectée, peut endommager gravement le moteur.

Un tel défaut peut être provoqué par exemple par un injecteur fuyard sur un seul cylindre du moteur, ce qui est particulièrement difficile à détecter par le système de gestion de l'injection.

En particulier, on a développé dans l'état de la technique, un système d'injection pour moteur Diesel par alimentation commune des injecteurs, appelé "COMMON RAIL", grâce auquel les différents injecteurs du moteur sont alimentés par une pression de carburant permanente.

Cependant dans un tel système, il est extrêmement difficile de détecter un défaut quelconque de fonctionnement par exemple d'un injecteur, ce qui peut provoquer des dégradations relativement importantes du moteur, voire la casse de celui-ci (voir JP-A-60 026 164).

Le but de l'invention est donc de résoudre ces problèmes en proposant un dispositif de contrôle du fonctionnement d'un moteur Diesel, notamment de véhicule automobile, qui soit simple, fiable et qui permette de détecter par exemple un défaut d'injecteur avec un temps de réaction adapté à la gravité de ce défaut pour le moteur.

A cet effet, l'invention a pour objet un dispositif de contrôle du fonctionnement d'un moteur Diesel, notamment de véhicule automobile, caractérisé en ce qu'il comporte :
- des moyens de relevé de l'amplitude des vibrations du moteur lors de certaines phases de son cycle de fonctionnement, comprenant un capteur de vibrations du moteur, des moyens de traitement du signal de sortie de ce capteur, des moyens d'établissement de fenêtres temporelles de relevé de l'amplitude des vibrations, correspondant auxdites phases de fonctionnement du moteur et référencées sur son cycle de fonctionnement, des moyens de reconnaissance pour chaque fenêtre temporelle de relevé, du cylindre correspondant du moteur et des moyens de correction de l'amplitude des vibrations relevées pour tenir compte de la distance séparant les cylindres du capteur,
- des moyens d'établissement d'une information caractéristique du fonctionnement du moteur, en divisant l'amplitude de ces vibrations par une valeur de référence, délivrée par des moyens de calcul de la plus faible moyenne glissante de l'amplitude des vibrations relevées pour chaque cylindre, lors de cycles précédents du fonctionnement du moteur, et
- des moyens d'analyse de cette information caractéristique du fonctionnement du moteur, pour en déterminer une information de contrôle du fonctionnement de celui-ci, recevant des informations de régime et de charge de fonctionnement de celui-ci et comprenant des moyens de comparaison, pour le régime et la charge donnés, de l'information caractéristique du fonctionnement du moteur avec un seuil de sécurité pour, en cas de dépassement, lire un nombre de tours maximal autorisé du moteur dans des moyens de stockage de données correspondantes et des moyens de coupure d'au moins le cylindre correspondant du moteur, lorsque l'information caractéristique dépasse toujours le seuil de sécurité et que le nombre de tours maximal autorisé du moteur est atteint.

L'invention sera mieux comprise à la lecture de la description qui va suivre, donnée uniquement à titre d'exemple, et faite en se référant aux dessins annexés, sur lesquels:
- la figure 1 représente un schéma synoptique illustrant la structure générale d'un dispositif de contrôle selon l'invention,
- la figure 2 représente un schéma synoptique illustrant les différents moyens entrant dans la constitution d'un tel dispositif, et
- les figures 3, 4 et 5 représentent différents graphiques illustrant la détermination d'une courbe de protection d'un moteur, utilisée dans un dispositif de contrôle selon l'invention.

On a représenté sur la figure 1, de façon générale, la structure d'un dispositif de contrôle du fonctionnement d'un moteur Diesel, notamment de véhicule automobile.

Sur cette figure, le moteur Diesel est désigné par la référence générale 1 et le dispositif selon l'invention comporte un capteur de vibrations, désigné par la référence générale 2, implanté dans un endroit quelconque du moteur du véhicule, pour relever l'amplitude des vibrations de celui-ci lors de son fonctionnement.

La sortie de ce capteur est reliée à une unité de traitement d'informations constituée par tout calculateur approprié, désignée par exemple par la référence générale 3 et associée à des moyens de stockage de données désignés par la référence générale 4, qui seront décrits plus en détail par la suite.

Comme cela sera également décrit plus en détail par la suite, ces différents moyens permettent d'analyser le fonctionnement du moteur pour en déterminer une information de contrôle du fonctionnement de celui-ci.

On notera que l'unité de traitement d'informations 3 et les moyens de stockage de données 4 peuvent par exemple être intégrés dans un calculateur de contrôle principal du fonctionnement du moteur ou dans un calculateur dédié spécifiquement à cette fonction.

Le capteur de vibrations désigné par la référence générale 2 peut, quant à lui, être un capteur de type classique permettant de relever les vibrations du moteur et constitué, par exemple, par un capteur d'accélérométrie.

On a illustré sur la figure 2, les différents moyens de traitement du signal de sortie d'un tel capteur.

Sur cette figure 2, le capteur est toujours désigné par la référence générale 2 et la sortie de celui-ci est reliée à des moyens de traitement de signal, désignés par la référence générale 5.

Ces moyens de traitement comprennent, par exemple, des moyens d'amplification, de filtrage, de redressement et/ou d'intégration, de type classique.

La sortie de ces moyens de traitement 5 est reliée à des moyens, désignés par la référence générale 6, permettant d'établir des fenêtres temporelles de relevé de l'amplitude des vibrations, correspondant à certaines phases de fonctionnement du moteur et référencées sur son cycle de fonctionnement.

En effet, ces moyens permettent de relever, pour certaines plages de fonctionnement de chaque cylindre du moteur, l'amplitude des vibrations correspondantes.

Ces vibrations peuvent, par exemple, être relevées dans une plage s'étendant de x degrés avant le point mort haut (PMH) ou jusqu'au point mort haut correspondant de ce cylindre.

Ceci permet d'augmenter la sensibilité du dispositif en augmentant le rapport signal sur bruit par échantillonnage.

Comme cela est représenté sur la figure 2, il est également prévu dans ce dispositif, des moyens désignés par la référence générale 7, permettant de reconnaître pour chaque fenêtre temporelle de relevé, le cylindre correspondant du moteur, ces moyens 7 recevant en entrée, par exemple, des informations de régime et de charge de fonctionnement du moteur.

La sortie de ces moyens de reconnaissance 7 est reliée, d'une part, à des moyens 8 de correction de l'amplitude des vibrations relevées pour tenir compte de la distance séparant chaque cylindre du capteur, ces moyens 8 recevant également la sortie des moyens d'établissement 6 et d'autre part, à des moyens de calcul désignés par la référence générale 9, qui seront décrits plus en détail par la suite.

Les moyens de correction 8 permettent de compenser les dispersions de niveau de signal entre cylindres, liées à leurs différents éloignements du capteur, une correction de gain étant appliquée spécifiquement à l'amplitude des vibrations de chaque cylindre du moteur par ces moyens de correction.

La sortie de ces moyens de correction 8 est reliée aux moyens de calcul 9 évoqués précédemment mais également à des moyens d'établissement de valeurs de référence, désignés par la référence 10 sur cette figure.

En fait, les moyens de calcul 9 sont adaptés pour établir une information caractéristique IC du fonctionnement du moteur, en divisant l'amplitude des vibrations associées à chaque cylindre du moteur par une valeur de référence également associée à chaque cylindre de celui-ci.

Dans l'exemple de réalisation décrit sur cette figure, la valeur de référence associée à chaque cylindre du moteur, est délivrée par les moyens 10 qui permettent de calculer la plus faible moyenne glissante de l'amplitude des vibrations relevées pour chaque cylindre, lors de cycles précédents de fonctionnement du moteur.

On conçoit alors que, en sortie des moyens de calcul 9, on dispose d'une information caractéristique IC du fonctionnement du moteur associée à chaque cylindre et obtenue par division de l'amplitude des vibrations correspondantes par une valeur de référence correspondante.

Cette information caractéristique du fonctionnement du moteur est ensuite transmise à des moyens d'analyse désignés par la référence générale 11 sur cette figure, pour en déterminer une information de contrôle du fonctionnement du moteur.

En particulier, ces moyens d'analyse comprennent des moyens de comparaison désignés par la référence générale 12, recevant en entrée l'information caractéristique IC du fonctionnement du moteur et des informations de régime et de charge de fonctionnement de celui-ci, ces moyens 12 étant adaptés pour comparer l'information caractéristique IC avec un seuil de sécurité qui sera décrit plus en détail par la suite, et en cas de dépassement, lire un nombre de tours maximal autorisé du moteur, dans des moyens de stockage de données correspondantes constitués, par exemple, par les moyens de stockage désignés par la référence générale 4 sur la figure 1.

Ces moyens de comparaison 12 délivrent alors deux informations à des moyens de commande désignés par la référence générale 13 sur cette figure, à savoir une information de dépassement de seuil de sécurité et une information de nombre de tours maximal autorisé du moteur, pour permettre à ces moyens 13 de commander une coupure d'au moins le cylindre correspondant du moteur, lorsque l'information caractéristique dépasse toujours le seuil de sécurité et que le nombre de tours maximal autorisé du moteur est atteint, afin d'éviter toute dégradation de celui-ci.

On conçoit alors que les moyens d'analyse traitent deux informations, à savoir un dépassement de seuil de sécurité sur un cylindre en cours d'analyse et le nombre de tours maximal autorisé du moteur pour déterminer ou non une coupure de ce cylindre ou éventuellement du moteur.

Le seuil de sécurité et le nombre de tours maximal autorisé du moteur peuvent, comme cela a été indiqué précédemment, être stockés dans des moyens de stockage des données qui comprennent, pour différents régimes et charges de fonctionnement du moteur, une courbe de protection de celui-ci permettant de déterminer le nombre de tours maximal autorisé du moteur en fonction de l'information caractéristique du fonctionnement du moteur et établie à partir d'une courbe prédéterminée de casse du moteur, comme cela est illustré sur les figures 3 à 5.

En effet, on peut, comme cela est illustré sur la figure 3, établir et reporter sur un graphique, une zone de casse du moteur en surveillant des paramètres PTM directement représentatifs de la tenue du moteur tels que, par exemple, la pression et la température.

A partir de cette zone de casse du moteur, on peut, pour un régime et une charge donnés, établir un signal caractéristique de fonctionnement acceptable comme celui illustré sur la figure 4, en prenant une certaine marge de sécurité par rapport à la zone de casse du moteur. On conçoit alors que, au-delà de la courbe illustrée sur cette figure 4, les risques de casse du moteur ne sont pas acceptables.

A partir de cette courbe de limite de casse du moteur, il est possible d'établir une courbe de protection de celui-ci, comme celle illustrée sur la figure 5, cette courbe de protection représentant le nombre de tours maximal autorisé du moteur en fonction de l'information caractéristique IC du fonctionnement de celui-ci.

Le seuil de sécurité peut correspondre à l'asymptote horizontale de cette courbe de protection comme cela est illustré.

En fait, ces différentes informations sont établies suivant des essais du moteur lors du développement de celui-ci, ces essais permettant de déterminer les limites de tenue du moteur en fonction du niveau du signal issu du capteur de vibrations.

On conçoit alors que le dispositif selon l'invention présente un certain nombre d'avantages dans la mesure où il permet d'assurer une protection optimale et immédiate du cylindre ou du moteur, en cas de défaut de fonctionnement, par exemple du système d'injection de celui-ci, et ce avec un niveau réduit de fausses détections.

Bien entendu, différents modes de réalisation de ce dispositif peuvent être envisagés.

## Revendications

1. Dispositif de contrôle du fonctionnement d'un moteur Diesel, notamment de véhicule automobile, caractérisé en ce qu'il comporte :
- des moyens de relevé de l'amplitude des vibrations du moteur lors de certaines phases de son cycle de fonctionnement, comprenant un capteur (2) de vibrations du moteur, des moyens (5) de traitement du signal de sortie de ce capteur, des moyens (6) d'établissement de fenêtres temporelles de relevé de l'amplitude des vibrations, correspondant auxdites phases de fonctionnement du moteur et référencées sur son cycle de fonctionnement, des moyens (7) de reconnaissance pour chaque fenêtre temporelle de relevé, du cylindre correspondant du moteur et des moyens (8) de correction de l'amplitude des vibrations relevées pour tenir compte de la distance séparant les cylindres du capteur,
- des moyens (9) d'établissement d'une information caractéristique (IC) du fonctionnement du moteur, en divisant l'amplitude de ces vibrations par une valeur de référence, délivrée par des moyens de calcul (10) de la plus faible moyenne glissante de l'amplitude des vibrations relevées pour chaque cylindre, lors de cycles précédents du fonctionnement du moteur, et
- des moyens (11) d'analyse de cette information caractéristique (IC) du fonctionnement du moteur, pour en déterminer une information de contrôle du fonctionnement de celui-ci, recevant des informations de régime et de charge de fonctionnement de celui-ci et comprenant des moyens (12) de comparaison, pour le régime et la charge donnés, de l'information caractéristique (IC) du fonctionnement du moteur avec un seuil de sécurité pour, en cas de dépassement, lire un nombre de tours maximal autorisé du moteur dans des moyens de stockage de données correspondantes (4) et des moyens (13) de coupure d'au moins le cylindre correspondant du moteur, lorsque l'information caractéristique (IC) dépasse toujours le seuil de sécurité et que le nombre de tours maximal autorisé du moteur est atteint.

2. Dispositif de contrôle selon la revendication 1, caractérisé en ce que les moyens de coupure (13) sont adaptés pour couper le moteur.

3. Dispositif de contrôle selon la revendication 1 ou 2, caractérisé en ce que les moyens de stockage de données (4) comprennent, pour différents régimes et charges de fonctionnement du moteur, une courbe de protection du moteur, permettant de déterminer le nombre de tours maximal autorisé du moteur en fonction de l'information caractéristique du fonctionnement de celui-ci et établie à partir d'une courbe prédéterminée de casse du moteur obtenue par essais du moteur.

4. Dispositif de contrôle selon la revendication 3, caractérisé en ce que le seuil de sécurité correspond à l'asymptote horizontale de la courbe de protection.

## Patentansprüche

1. Vorrichtung zur Überwachung des Betriebs eines Dieselmotors, insbesondere für ein Kraftfahrzeug, dadurch gekennzeichnet, daß sie aufweist:
- Vorrichtungen zur Erfassung der Stärke der Vibrationen des Motors während bestimmter Phasen seines Betriebszyklus mit einem Fühler (2) für die Vibrationen des Motors, Vorrichtungen (5) zur Verarbeitung des Ausgangssignals dieses Fühlers, Vorrichtungen (6) zur Einrichtung von Zeitfenstern für die Erfassung der Stärke der Vibrationen, welche den Betriebsphasen des Motors entsprechen und auf seinem Betriebszyklus etikettiert sind, Erkennungsvorrichtungen (7) für jedes Erfassungszeitfenster des entsprechenden Zylinders des Motors und Vorrichtungen (8) zur Korrektur der Stärke der erfaßten Vibrationen, um den Abstand zu berücksichtigen, welcher die Zylinder von dem Fühler trennt,
- Vorrichtungen (9) zur Erstellung einer für den Betrieb des Motors spezifischen Information (IC), indem die Stärke dieser Vibrationen durch einen Referenzwert geteilt wird, welcher von Vorrichtungen zur Berechnung (10) des kleinsten gleitenden Mittelwertes der für jeden Zylinder während vorheriger Zyklen des Betriebs des Motors gemessenen Vibrationen geliefert wird, und
- Vorrichtungen (11) zur Analyse dieser für den Betrieb des Motors spezifischen Information (IC), um daraus eine Information für die Überwachung seines Betriebs zu bestimmen, wobei sie Informationen über die Drehzahl und die Belastung seines Betriebs empfangen und Vorrichtungen (12) zum Vergleich, für die gegebene Drehzahl und Belastung, der für den Betrieb des Motors spezifischen Information (IC) mit einem Sicherheitsschwellenwert, um im Falle der Überschreitung eine zulässige maximale Drehzahl des Motors aus Vorrichtungen zur Speicherung entsprechender Daten (4) auszulesen, und Vorrichtungen (13) zum Abschalten von wenigstens dem entsprechenden Zylinder des Motors aufweisen, wenn die spezifische Information (IC) immer den Sicherheitsschwellenwert überschreitet, und wenn die zulässige maximale Drehzahl des Motors erreicht wird.

2. Überwachungsvorrichtung gemäß Anspruch 1, dadurch gekennzeichnet, daß die Abschaltvorrichtungen (13) dafür eingerichtet sind, den Motor auszuschalten.

3. Überwachungsvorrichtung gemäß Anspruch 1 oder 2, dadurch gekennzeichnet, daß die Datenspeichervorrichtungen (4) für verschiedene Drehzahlen und Belastungen des Betriebs des Motors eine Schutzkurve des Motors aufweisen, welche ermöglicht, die zulässige maximale Drehzahl des Motors abhängig von der für seinen Betrieb spezifischen Information zu bestimmen, und welche ausgehend von einer zuvor bestimmten Kurve des Versagens des Motors erstellt wird, welche durch Versuche mit dem Motor erhalten wird.

4. Überwachungsvorrichtung gemäß Anspruch 3, dadurch gekennzeichnet, daß der Sicherheitsschwellenwert der horizontalen Asymptote der Schutzkurve entspricht.

## Claims

1. Apparatus for monitoring the operation of a diesel engine, particularly for a motor vehicle, characterised in that it includes:
- means for recording the amplitude of the vibrations of the engine during certain phases of its operating cycle, comprising a sensor (2) for engine vibrations, means (5) for processing the output signal from this sensor, means (6) for establishing time windows for recording the amplitude of the vibrations corresponding to the said operating phases of the engines and referenced on its operating cycle, means (7) for recognising the corresponding cylinder of the engine for each recording time window, and means (8) for correcting the amplitude of the vibrations recorded in order to take account of the distance separating the cylinders from the sensor,
- means (9) for establishing a characteristic data item (IC) in respect of the operation of the engine, by dividing the amplitude of these vibrations by a reference value supplied by means (10) for calculating the smallest moving mean of the amplitude of the vibrations recorded for each cylinder during preceding operating cycles of the engine, and
- means (11) for analysing this characteristic data item in respect of the operation of the engine in order to determine therefrom an item of information for monitoring the operation thereof, receiving data relating to the speed and the operating load thereof and comprising means (12) for comparison, in respect of the given speed and load, of the characteristic data item (IC) in respect of operation of the engine with a safety threshold in order, in the event that this threshold is exceeded, to read a maximum number of permitted revolutions of the engine into corresponding data storage means (4), and means (13) for shutting down at least the corresponding cylinder of the engine when the characteristic data item (IC) still exceeds the safety threshold and the maximum number of permitted revolutions of the engine is reached.

2. Monitoring apparatus as claimed in Claim 1, characterised in that the shutdown means (13) are adapted to shut down the engine.

3. Monitoring apparatus as claimed in Claim 1 or 2, characterised in that the data storage means (4) comprise, for different speeds and operating loads of the engine, an engine protection curve which permits determination of the maximum number of permitted revolutions of the engine as a function of the characteristic data item in respect of the operation thereof and which is established from a predetermined engine damage curve obtained by tests on the engine.

4. Monitoring apparatus as claimed in Claim 3, characterised in that the safety threshold corresponds to the horizontal asymptote of the protection curve.
